# EUROPÄISCHE PATENTSCHRIFT

(11) **EP 0 296 435 B1**
(45) Veröffentlichungstag und Bekanntmachung des Hinweises auf die Patenterteilung: **15.04.1992**
(21) Anmeldenummer: 88109324.9
(22) Anmeldetag: 11.06.1988
(51) Int. Cl.: F01N 3/02

(54) **Verfahren und Vorrichtung zum Reinigen eines Russfilters**
Method and apparatus for cleaning a soot filter
Procédé et dispositif de nettoyage d'un filtre de suie

(30) Priorität: 24.06.1987 DE 3720829
(43) Veröffentlichungstag der Anmeldung: 28.12.1988
(73) Patentinhaber: ZEUNA-STÄRKER GMBH & CO KG, D-86016 Augsburg (DE)
(72) Erfinder: Santiago, Enrique, D-8901 Diedorf (DE); Kugland, Peter, D-8904 Friedberg (DE); Ullmer, Alois, D-8000 München 60 (DE)
(74) Vertreter: Grättinger, Günter

(56) Entgegenhaltungen:
- EP-A- 0 218 047
- DE-A- 3 219 948
- US-A- 4 541 239
- US-A- 4 567 725
- US-A- 4 574 589

## Beschreibung

Die Erfindung betrifft ein Verfahren zum Reinigen eines Rußfilters in der Abgasleitung eines Dieselmotors unter Last und für alle Motordrehzahlen, sowie eine zur Durchführung dieses Verfahrens geeignete Vorrichtung mit einer vor dem Rußfilter angeordneten Brennkammer, in welcher die Kraftstoffdüse und eine dieser zugeordnete elektrische Zündvorrichtung eingebaut sind.

Eine derartige Vorrichtung ist aus der DE-A-32 19 948 bekannt. Dabei arbeitet der Brenner mit Sekundärluft, welche in einer den Brennraum umgebenden Ringkammer erwärmt wird, bevor sie in den Brennraum gelangt. Dort wird das Gemisch aus Sekundärluft und eingesprühtem Kraftstoff durch eine Glühkerze gezündet. Das heiße Verbrennungsgas wird zum Regenerieren eines nachgeschalteten Rußfilters verwendet.

Aus der US-A-4 574 589 ist ein Verfahren zum Reinigen eines Rußfilters bekannt, welches ohne die Zufuhr von Sekundärluft arbeitet. Der der Brennkammer zugeführte Kraftstoff wird hier unter Verwendung des im Abgas enthaltenen Restsauerstoffs verbrannt. Durch die heißen Verbrennungsabgase wird der im Rußfilter angesammelte Ruß abgebrannt, wodurch der Rußfilter regeneriert wird.

Demgegenüber liegt der vorliegenden Erfindung die Aufgabe zugrunde, das Abbrennen des Rußes in einem Rußfilter für wechselnde Motorbetriebszustände wirksam aber dennoch konstruktiv einfach zu verwirklichen.

Diese Aufgabe wird erfindungsgemäß nach einem Verfahren gemäß Anspruch 1 und einer Vorrichtung gemäß Anspruch 6 gelöst, wobei auf eine Zufuhr von Sekundärluft in der Brennkammer gänzlich verzichtet werden kann.

Dadurch, daß durch die Brennkammer nur ein Abgasteilstrom, bevorzugt von weniger als etwa 25% des Gesamtabgasstromes geleitet und dort mittels der Zündvorrichtung gezündet wird, lassen sich die Zündbedingungen besser kontrollieren. Dabei kann durch geeignete Dosierung des Abgasteilstromes eine gleichmäßig verlaufende Verbrennung des im Abgas noch enthaltenen Sauerstoffanteils von 7 bis 15% des den Motor verlassenden Gesamtabgasstromes erreicht werden. Das der Brennkammer zugeführte Motorabgas, dessen Temperatur maximal etwa 400°C beträgt, wird durch die Nachverbrennung in der Brennkammer sehr stark aufgeheizt. Durch den aufgeheizten Abgasteilstrom, der dem Hauptabgasstrom vor dem Rußfilter wieder zugemischt wird, gelingt es, die Abgastemperatur des Gesamtabgasstroms auf etwa 700°C anzuheben. Diese Temperatur liegt über der Zündtemperatur des zu verbrennenden Rußes im Rußfilter. Für diesen Temperaturanstieg ist entscheidend, daß zuerst eine Abgasteilmenge mit dem eingespritzten Kraftstoff in der Brennkammer gezündet und verbrannt wird und daß der dabei verdampfte Kraftstoff nur teilweise verbrannt wird, sodaß es bei der Vermischung dieses heißen Verbrennungsgases mit weiteren Abgasanteilen in der und/ oder unmittelbar nach der Brennkammer zu einer weiteren Nachverbrennung der zugemischten Abgasanteile kommt, mit dem Ergebnis, daß die Temperatur des Gesamtabgasstroms vor dem Rußfilter erheblich über der bloßen Mischtemperatur liegt.

Besonders gleichmäßige Zünd- und Brennbedingungen lassen sich dadurch verwirklichen, daß in Verbindung mit der Brennkammer eine Zündkammer vorgesehen ist, welche von einem Abgasteilstrom durchströmt wird. Hierzu besteht eine bevorzugte Ausführungsform darin, daß die Zündkammer innerhalb der Brennkammer angeordnet ist und daß die Zündkammer von einem ersten Abgasteilstrom und ein zwischen Brennkammerwand und Zündkammer gebildeter Hohlraum von einem zweiten Abgasteilstrom durchströmt werden und daß beide Abgasteilströme in der Brennkammer hinter der Zündkammer miteinander vermischt werden. Dabei findet, wie oben bereits ausgeführt, eine Verbrennung des zugemischten Abgasteilstroms statt. Bei dieser Ausführungsform wird also nur der erste Abgasteilstrom in der Zündkammer gezündet; der zweite Abgasteilstrom steht zunächst im Wärmeaustausch mit der Wand der Zündkammer, d.h. er nimmt begrenzt Wärme auf, isoliert aber gleichzeitig die Zündkammer gegenüber der kälteren Umgebung. Der Anteil des ersten Abgasteilstroms am Gesamtabgasstrom beträgt dabei bevorzugt zwischen 2 und 5%, der des zweiten Abgasteilstroms 15 bis 20%. Die Vermischung der beiden Abgasteilströme erfolgt noch innerhalb der Brennkammer, wobei zweckmäßig vorgesehen ist, daß der zweite Abgasteilstrom mittels zwischen Zündkammer und Brennkammerwand vorgesehener schraubenlinienförmiger Leitbleche in Drehung versetzt wird. Die Folge davon ist eine besonders innige Vermischung der beiden Abgasteilströme, wobei es zu einer Verbrennung auch des zugemischten zweiten Abgasteilstroms kommt. Nach dem Zusammenströmen der aus der Brennkammer austretenden Abgasteilströme mit dem Hauptabgasstrom ergibt sich eine Nachverbrennung mit dem im Hauptabgasstrom enthaltenen Restsauerstoff.

Im Rahmen der Erfindung kann die Brennkammer entweder in eine Bypassleitung des Abgassystems eingebaut oder von der Abgasleitung eingehüllt werden, derart, daß der Hauptabgasstrom durch einen äußeren Ringraum zwischen der Abgasleitung und der Brennkammerwand geleitet wird. Diese Ausführungsform ist besonders energie-und platzsparend.

Eine zweckmäßige Ausgestaltung dieser Ausführungsform besteht darin, daß die Brennkammer etwa konzentrisch in das Abgasrohr eingesetzt ist und anströmseitig an eine Kammer angeschlossen ist, deren Wand gegen die Abgasströmung gewölbt ausgebildet ist und eine Mittelöffnung aufweist. Zur genauen Dosierung der beiden Abgasteilströme kann in weiterer Ausgestaltung vorgesehen sein, daß die Kammer an eine Blende angrenzt, welche erste Öffnungen zur Dosierung des ersten Abgasteilstromes und, radial außerhalb der Zündkammer, zweite Öffnungen der zur Dosierung des zweiten Abgasteilstromes aufweist.

Die Zündkammer ist bevorzugt in Art einer Venturidüse eingeschnürt, wobei die Mündung der Kraftstoffdüse etwa in der Engstelle der Zündkammer oder geringfügig dahinter angeordnet ist.

Ein weiterer Vorschlag zur Ausgestaltung der Erfindung besteht darin, daß die Zündvorrichtung zwei Zündelektroden umfaßt, welche durch die Abgasleitung, die Brennkammerwand und die Wand der Zündkammer hindurchgeführt sind, so daß sich deren Elektroden dicht vor der Mündung der Kraftstoffdüse gegenüber stehen.

Um einen besonders gleichmäßigen Verbrennungsablauf bei sicheren Zündbedingungen in wechselnden Lastzuständen über den gesamten Drehzahlbereich des Dieselmotors zu gewährleisten, kann es weiterhin von Vorteil sein, daß ein von Einbauten freier Endabschnitt der Brennkammer, in welchem sich der erste und der zweite Abgasteilstrom vermischen, mit Durchbrechungen für die Zuströmung von Teilmengen des Hauptabgasstroms versehen ist. Hier ermöglicht eine kleine erste Abgasteilmenge die Aufrechterhaltung stabiler Zündbedingungen, verbunden mit einer weitgehend vollständigen Verbrennung der Abgase mit dem Restsauerstoff der sukzessive zugeführten weiteren Abgasteilmengen.

Im Rahmen der Erfindung spielt es keine Rolle von welcher Art der Rußfilter ist; z.B. kommen sowohl die üblichen Keramikfilter als auch sog. Keramik-Wickelfilter in Frage, bei denen gelochte Stahlrohre in eine Keramikfaserwicklung eingehüllt sind. Ferner kann der erfindungsgemäßen Vorrichtung eine Abgasturbine vorgeschaltet sein.
Der Kraftstoff für den Betrieb der Kraftstoffdüse kann bevorzugt dem Motortreibstoff entsprechen, dem vorteilhaft ein Additiv zur Verbrennung der Rußverbrennung zugegeben wird.

Die Zufuhr von Kraftstoff in die Kraftstoffdüse kann in Abhängigkeit von der jeweiligen Motorlast bzw. dem jeweiligen Motorbetriebspunkt geregelt sein; je heißer die Motorabgase in der Regenerierungsphase sind, desto geringer kann die Kraftstoffmenge sein, die durch die Kraftstoffdüse in die Brennkammer eingespritzt wird.

Als Zündelektroden können im Handel erhältliche Ausführungsformen, wie sie beispielsweise in Heizungssystemen Anwendung finden, verwendet werden.

Im folgenden wird die Erfindung anhand der Zeichnung erläutert. Es zeigt
- Fig. 1: eine schematische Darstellung der erfindungsgemäßen Vorrichtung in einem Abgassystem zwischen Motor und Rußfilter
- Fig. 2: einen Ausschnitt A der Fig. 1 mit einer alternativen Anordnung der Brennkammer
- Fig. 3: einen axialen Längsschnitt durch eine Brennkammer, welche im Inneren der Abgasleitung angeordnet ist und
- Fig. 4: einen Schnitt gem. IV-IV der Fig. 3.

Gem. Fig. 1 wird ein Dieselmotor (1) über einen Kraftstofftank (2) mit Kraftstoff versorgt. Die Ansaugluft wird dem Dieselmotor (1) über eine Ansaugluftleitung (4) zugeführt. An den Abgaskrümmer (5) des Dieselmotors ist eine Abgasleitung (6) angeschlossen, welche über ein Rußfilter (7) mit einer Auspuffleitung (8) verbunden ist. Das Rußfilter (7) enthält einen Keramikeinsatz (9) mit in Strömungsrichtung verlaufenden Kanälen, in welchen sich der nichtverbrannte Ruß ansammelt. Der Kraftstofftank (2) ist über eine Kraftstoffleitung (10) mit dem Dieselmotor (1) und über eine weitere Kraftstoffleitung (11), in welche in eine Förderpumpe (12) eingebaut ist, mit einer Brennkammer (13) verbunden, welche in die Abgasleitung (6) zwischen dem Abgaskrümmer (5) und dem Rußfilter (7) eingesetzt ist. In der Brennkammer (13) , von welcher eine Ausführungsform in den Fig. 3 und 4 näher beschrieben ist, wird der Kraftstoff aus der Kraftstoffleitung (11) zur Nachverbrennung eines durch die Brennkammer geleiteten Abgasteilstroms eingespritzt.

Fig. 2 zeigt einen Ausschnitt A der Fig. 1 mit einer alternativen Anordnung der Brennkammer (13) , welche in eine von der Abgasleitung (6) abzweigende Bypassleitung (15) eingebaut ist. Die Bypassleitung (15) ist stromabwärts mittels einer die Abgasleitung (6) umgebenden Hutze (16) wieder an der Abgasleitung (6) angeschlossen, welche im Bereich der Hutze (16) geteilt ist, wobei der stromaufwärts liegende Teil der Abgasleitung (6) mit einer Einschnürung (17) endet.

Fig. 3 zeigt einen Axialschnitt durch die Brennkammer (13), welche im Inneren der Abgasleitung (6) angeordnet ist. Mit ihrem rechten Ende ist die Abgasleitung (6) mittels eines Flansches (18) an einem (nicht gezeichneten) motorseitigen Abschnitt der Abgasleitung (6) angeschlossen. Mit dem am linken Ende vorgesehenen Flansch (19) ist die zum linken Ende hin verjüngte Abgasleitung (6) am Gehäuse des Rußfilters (7) angeflanscht. Durch die im Inneren der Abgasleitung (6) angeordnete Brennkammer (13) wird der aus der Abgasleitung zuströmende Gesamtabgasstrom gem. Pfeil (G) aufgeteilt in einen die Brennkammer (13) in einem zwischen dieser und der Abgasleitung (6) gebildeten äußeren Ringraum (42) umströmenden Hauptabgasstrom gem. Pfeilen (H) und einen Abgasteilstrom (T0), der durch eine Öffnung (20) in eine der Brennkammer (13) vorgeschaltete Kammer (21) einströmt. Die Kammer (21) besitzt eine gegen die Strömung gewölbte, vom Hauptabgasstrom (H) umspülte Wand (22) mit der Öffnung (20). Die Wand (22) ist brennkammerseitig angeschlossen an eine die Kammer (21) stromabwärts begrenzende Blende (23), welche verschiedene Öffnungen aufweist. Auf der anderen Seite der Blende (23) ist daran eine Zündkammer (24) angeschlossen, welcher in Art einer Venturidüse eine Einschnürung (25) besitzt. Erste Öffnungen (26) in der Blende (23) münden in das Innere der Zündkammer (24), durch welche ein erster Abgasteilstrom gem. den Pfeilen (T1) strömt. Ein zweiter Abgasteilstrom gem. den Pfeilen (T2) gelangt durch zweite Öffnungen (27) in der Blende (23) in einen Hohlraum (28) zwischen Zündkammer (24) und einem zylindrischen Wandabschnitt (29) der Brennkammer (13). Sowohl der Hohlraum (28) als auch der Innenraum der Zündkammer (24) sind an ihrem Ausströmende offen, so daß sich beide Abgasteilströme (T1, T2) hinter der Zündkammer (24) im Inneren der Brennkammer (13) vermischen. Um eine möglichst innige Durchmischung zu erzielen, ist ein Ringraum (30) zwischen einem zylindrischen Endabschnitt (31) der Zündkammer (24) und dem umgebenden zylindrischen Wandabschnitts (29) der Brennkammer (13) mit spiralenförmigen Leitblechen (32) versehen, welche einen Drall des zweiten Abgasteilstroms (T2) erzeugen. In dem an die Zündkammer (24) anschließenden, sich in Strömungsrichtung des Abgases konisch verjüngenden Endabschnitt (33) der Brennkammer (13), welcher frei von Einbauten ist, vermischen sich die Abgasteilströme (T1, T2), bevor sie nach ihrem Austritt aus der stromabwärts offenen Brennkammer (13) mit dem Hauptabgasstrom (H) zusammen strömen. Dieses Abgasgeschmisch, dessen Temperatur etwa bei 700°C liegt, gelangt in den Rußfilter und sorgt dort für die Verbrennung des Rußes. Der Endabschnitt (33) der Brennkammer (13) weist Durchbrechungen (43) auf, welche ein Zumischen von Teilmengen (T3) des Hauptabgasstroms (H) noch im Inneren der Brennkammer (13) bewirken.

Der Temperaturerhöhung durch Nachverbrennung ist zunächst der erste Abgasteilstrom (T1) unterworfen, dessen Gehalt an nicht verbranntem Sauerstoff hinter der Kraftstoffdüse (34) entzündet wird. Als Zündvorrichtung dienen zwei, um 90° in Umfangsrichtung zueinander versetzte Zündelektroden (35) (vgl. Fig. 4), welche sowohl die Abgasleitung (6) als auch die Brennkammer (13) und schließlich die Wand der Zündkammer (24) durchstoßen. Die Elektroden (36) sind, wie in Fig. 4 dargestellt, unmittelbar neben der Mündung (37) der Kraftstoffdüse (34) angeordnet, so daß ihre Enden aufeinander zugerichtet sind. Die Zündelektroden (35) besitzen jeweils einen Porzellankörper (38), welcher zu seinem Wärmeschutz von einem Stahlrohr (39) ummantelt ist. Mittels einer das Stahlrohr (39) umgebenden Befestigungshülse (40) sind die Zündelektroden (35) in der Wand der Abgasleitung (6) verankert, das innere Ende des Porzellankörpers (38) ist in einem Rohrstutzen (41) aufgenommen, welcher mit der Zündkammer (24) verbunden ist. Die Kraftstoffleitung (11) gelangt durch die Öffnung (20) der Wand (22) der Kammer (21) und durch eine erste Öffnung (26) der Blende (23) in das Innere der Zündkammer (24) und ist dort mit der Kraftstoffdüse (34) verbunden.

Betrachtet man die Zuströmquerschnitte für die Abgasteilströme (T1) und (T2) sowie für den Hauptabgasstrom (H) in Höhe der Blende (23), so verhalten sich in einem konkreten Ausführungsbeispiel deren Flächen nach der Proportion: FT1: FT2: FH=2:11:50. Der Querschnitt der Öffnung (20) in der Kammer (21) entspricht etwa der Summe aus den ersten Öffnungen (26) und den zweiten Öffnungen (27) in der Blende (23).

Bei einer Eingangstemperatur des Abgases in die Brennkammer von etwa 400°C ergibt sich nach der Zündung in der Zündkammer (24) eine Temperatur des ersten Abgasteilstroms (T1) von etwa 1100 bis 1200 °C. Durch das Einmischen des ersten Abgasteilstroms (T1) zunächst in den zweiten Abgasteilstrom (T2) kommt es zu einer Verbrennung dieses Gasgemischs in dem an die Zündkammer (24) anschließenden Verbrennungsraum (44) der Brennkammer (13). Danach schließt sich noch eine Nachverbrennung beider Abgasteilströme (T1, T2) durch das Zumischen des Hauptabgasstroms (H) an. Dieses Zumischen erfolgt zum Teil durch die Durchbrechungen (43) im Verbrennungsraum (44), zum größeren Teil hinter der Brennkammer (13) in dem zum Rußfilter (7) führenden Abschnitt (45) der Abgasleitung (6). Das Ergebnis ist eine Abgasmischtemperatur von etwa 700°C, wobei die Temperatur zweckmäßig über die eingespritzte Kraftstoffmenge geregelt wird. Diese Temperatur ist für die Regeneration des Rußfilters (7) durch Verbrennen des dort angesammelten Rußes ausreichend.

## Patentansprüche

1. Verfahren zum Reinigen eines Rußfilters (7) in der Abgasleitung (6) eines Dieselmotors (1) unter Last und fur alle Motordrehzahlen, bei welchem
a) vom Gesamtabgasstrom (G) ein Abgasteilstrom (T0) abgezweigt wird,
b) der Abgasteilstrom (T0) in eine Brennkammer (13) geleitet wird,
c) der Abgasteilstrom (T0) oder ein davon abgezweigter erster Abgasteilstrom (T1) in der Brennkammer (13) mit Brennstoff gezündet wird, wobei ein Heizgas entsteht,
d) das die Brennkammer (13) verlassende Heizgas mit einem außerhalb der Brennkammer geleiteten Hauptabgasstrom (H) aufeinmal oder suksessiv vereinigt und als Brenngas dem Rußfilter (7) zugeführt wird, wo es den Abbrand des dort angesammelten Rußes einleitet,
dadurch gekennzeichnet, daß
e) als Brennstoff flüssiger Motorkraftstoff mittels einer in der Brennkammer (13) angeordneten Kraftstoffdüse (34) eingespritzt und an einer dieser zugeordneten elektrischen Zündvorrichtung gezündet wird und daß
f) daß Kraftstoff in solcher Menge zugegeben wird, daß das Heizgas einen Kraftstoffüberschuß besitzt, so daß bei Schritt d) eine Verbrennung des verdampften noch unverbrannten Kraftstoffes stattfindet.

2. Verfahren nach Anspruch 1,
dadurch gekennzeichnet,
daß in das Zündgas innerhalb der Brennkammer (13) ein zweiter Abgasteilstrom (T2) oder nacheinander weitere Abgasteilströme eingeleitet werden.

3. Verfahren gemäß Anspruch 2,
dadurch gekennzeichnet,
daß der zweite Abgasteilstrom (T2) vor dem Einleiten in das Heizgas durch dieses indirekt erwärmt wird.

4. Verfahren gemäß Anspruch 1,
dadurch gekennzeichnet,
daß die Zufuhr von Kraftstoff in die Kraftstoffdüse in Abhängigkeit von den jeweiligen Motorbetriebspunkten geregelt wird in einer Weise, daß bei steigender Temperatur der Motorabgase in der Regenerierungsphase die Menge des in die Brennkammer eingespritzten Kraftstoffes reduziert wird.

5. Verfahren nach Anspruch 4,
dadurch gekennzeichnet,
daß die Menge des eingespritzten Kraftstoffs in Abhängigkeit vom Erreichen einer Abgasmischtemperatur vor dem Eintritt in den Rußfilter von etwa 700°C geregelt wird.

6. Vorrichtung zur Durchführung des Verfahrens gemäß Anspruch 1 zum Reinigen eines Rußfilters (7) in der Abgasleitung (6) eines Dieselmotors (1) unter Last, mit einer vor dem Rußfilter (7) angeordneten Brennkammer (13), in welcher eine Kraftstoffdüse (34) und eine dieser zugeordnete elektrische Zündvorrichtung eingebaut sind,
dadurch gekennzeichnet,
daß die Brennkammer (13) für den Durchsatz eines vom Gesamtabgasstrom (G) abgezweigten Abgasteilstromes (T0) ausgelegt und ein die Brennkammer umgehender Bypass für den verbleibenden Hauptabgasstrom (H) vorgesehen ist, daß für den gesamten Drehzahlbereich des Dieselmotors Abgas in der Brennkammer (13) mit dem durch die Kraftstoffdüse (34) eingespritzten Kraftstoff vermischt und mit dem im Abgas vorhandenen Anteil an unverbranntem Sauerstoff durch die Zündvorrichtung gezündet und zu Heizgas verbrannt wird und daß der Brennkammer (13) ein Raum nachgeschaltet ist zur Vereinigung des Heizgases mit dem Hauptabgasstrom (H).

7. Vorrichtung nach Anspruch 6,
dadurch gekennzeichnet,
daß der Abgasteilstrom (T0) weniger als 25% des Gesamtabgasstromes (G) beträgt.

8. Vorrichtung nach einem der Ansprüche 6 oder 7,
dadurch gekennzeichnet,
daß in Verbindung mit der Brennkammer (13) eine Zündkammer (24) vorgesehen ist, welche von einem Abgasteilstrom durchströmt wird.

9. Vorrichtung nach Anspruch 6,
dadurch gekennzeichnet,
daß die Zündkammer (24) innerhalb der Brennkammer (13) angeordnet ist,
daß die Zündkammer (24) von einem ersten Abgasteilstrom (T1) und ein zwischen Brennkammerwand (29) und Zündkammer (24) gebildeter Hohlraum (28) von einem zweiten Abgasteilstrom (T2) durchströmt werden, und daß beide Abgasteilströme (T1, T2) in der Brennkammer (13) hinter der Zündkammer (24) miteinander vermischt werden.

10. Vorrichtung nach Anspruch 9,
dadurch gekennzeichnet,
daß der Zweite Abgasteilstrom (T2) mittels in einem inneren Ringraum (30) zwischen Zündkammer (24) und Brennkammer (13) vorgesehener schraubenlinienförmiger Leitbleche (32) in Drehung versetzt wird.

11. Vorrichtung nach Anspruch 6,
dadurch gekennzeichnet,
daß die Brennkammer (13) in eine von der Abgasleitung (6) abgezweigte Bypassleitung (15) eingebaut ist.

12. Vorrichtung nach Anspruch 6,
dadurch gekennzeichnet,
daß die Brennkammer (13) von der Abgasleitung (6) eingehüllt ist, derart, daß der Hauptabgasstrom (H) durch einen äußeren Ringraum (42) zwischen der Abgasleitung (6) und der Wand der Brennkammer (13) geleitet wird.

13. Vorrichtung nach Anspruch 12,
dadurch gekennzeichnet,
daß die Brennkammer (13) etwa konzentrisch in die Abgasleitung (6) eingesetzt ist und anströmseitig an eine Kammer (21) angeschlossen ist, deren Wand (22) gegen die Abgasströmung gewölbt ausgebildet ist und eine Mittelöffnung (20) aufweist.

14. Vorrichtung nach Anspruch 13,
dadurch gekennzeichnet,
daß die Kammer (21) an eine Blende (23) angrenzt, welche erste Öffnungen (26) zur Dosierung des ersten Abgasteilstroms (T1) und, radial außerhalb der Zündkammer (24), zweite Öffnungen (27) zur Dosierung des zweiten Abgasteilstroms (T2) aufweist.

15. Vorrichtung nach Anspruch 9,
dadurch gekennzeichnet,
daß der Anteil des ersten Abgasteilstroms (T1) 2 bis 5% des Gesamtabgasstromes (G) beträgt.

16. Vorrichtung nach Anspruch 9,
dadurch gekennzeichnet,
daß der Anteil des zweiten Abgasteilstroms (T2) 15 bis 20% des Gesamtabgasstroms (G) beträgt.

17. Vorrichtung nach Anspruch 8,
dadurch gekennzeichnet,
daß die Zündkammer (24) in Art einer Venturidüse eingeschnürt ist und daß die Mündung (37) der Kraftstoffdüse (34) etwa in der Engstelle (25) der Zündkammer (24) oder geringfügig dahinter angeordnet ist.

18. Vorrichtung nach Anspruch 6,
dadurch gekennzeichnet,
daß die Zündvorrichtung zwei Zündelektroden (35) umfaßt, welche durch die Abgasleitung (6), die Brennkammerwand (29) und die Wand der Zündkammer (24) hindurchgeführt sind, so daß sich deren Elektroden (36) dicht vor der Mündung (37) der Kraftstoffdüse (34) gegenüberstehen.

19. Vorrichtung nach Anspruch 9,
dadurch gekennzeichnet,
daß ein von Einbauten freier Endabschnitt (33) der Brennkammer (13), In welchem sich der erste (T1) und der zweite Abgasteilstrom (T2) vermischen, mit Durchbrechungen (43) für die ZuStrömung von Teilmengen (T3) des Hauptabgasstromes (H) versehen ist.

## Claims

1. Method for cleaning a soot filter (7) in the exhaust-gas pipe (6) of a diesel engine (1) under load and for all engine speeds, in which
a) a partial stream of exhaust gas (T0) is diverted from the total stream of exhaust gas (G),
b) the partial stream of exhaust gas (T0) is guided into a combustion chamber (13),
c) the partial stream of exhaust gas (T0) or a first partial stream of exhaust gas (T1) branched therefrom is ignited with fuel in the combustion chamber (13), producing a hot gas,
d) the hot gas leaving the combustion chamber (13) is combined at the same time or in succession with a mainstream of exhaust gas (H) guided outside the combustion chamber and is supplied as a combustion gas to the soot filter (7), where it initiates the burning-off of the soot accumulated there,
characterised in that
e) liquid engine fuel is injected as fuel by means of a fuel nozzle (34) located in the combustion chamber (13) and is ignited by an electrical ignition device associated therewith and that
f) the fuel is added in such a quantity that the hot gas has an excess of fuel, so that at the time of step d) a combustion of the vaporised, still unburnt fuel takes place.

2. Method according to Claim 1, characterised in that a second partial stream of exhaust gas (T2) or in succession further partial streams of exhaust gas are introduced into the ignition gas within the combustion chamber (13).

3. Method according to Claim 2, characterised in that before being introduced into the hot gas, the second partial stream of exhaust gas (T2) is heated indirectly by the latter.

4. Method according to Claim 1, characterised in that the supply of fuel to the fuel nozzle is regulated depending on the respective engine operating points in such a way that as the temperature of the engine exhaust gases rises in the regeneration phase, the quantity of fuel injected into the combustion chamber is reduced.

5. Method according to Claim 4, characterised in that the quantity of fuel injected is regulated dependent on reaching an exhaust gas mixing temperature before entry into the soot filter of approximately 700°C.

6. Apparatus for carrying out the method according to Claim 1 for cleaning a soot filter (7) in the exhaust gas pipe (6) of a diesel engine (1) under load, with a combustion chamber (13) located in front of the soot filter (7), in which a fuel nozzle (34) and an electrical ignition device associated therewith are incorporated, characterised in that the combustion chamber (13) is designed for the throughput of a partial stream of exhaust gas (T0) diverted from the total stream of exhaust gas (G) and a by-pass for the remaining mainstream of exhaust gas (H) bypassing the combustion chamber is provided, that for the total speed range of the diesel engine, exhaust gas in the combustion chamber (13) is mixed with the fuel injected through the fuel nozzle (34) and with the proportion of unburnt oxygen present in the exhaust gas is ignited by the ignition device and burnt to form hot gas and that following the combustion chamber (13) is a chamber for the combination of the hot gas with the mainstream of exhaust gas (H).

7. Apparatus according to Claim 6, characterised in that the partial stream of exhaust gas (T0) amounts to less than 25% of the total stream of exhaust gas (G).

8. Apparatus according to one of Claims 6 or 7, characterised in that provided in conjunction with the combustion chamber (13) is an ignition chamber (24), through which a partial stream of exhaust gas flows.

9. Apparatus according to Claim 6, characterised in that the ignition chamber (24) is located within the combustion chamber (13), that flowing through the ignition chamber (24) is a first partial stream of exhaust gas (T1) and through the cavity (28) formed between the combustion chamber wall (29) and the ignition chamber (24) is a second partial stream of exhaust gas (T2) and that both partial streams of exhaust gas (T1, T2) are mixed one with the other in the combustion chamber (13) behind the ignition chamber (24).

10. Apparatus according to Claim 9, characterised in that the second partial stream of exhaust gas (T2) is set in rotation by means of helical guide plates (32) provided in an inner annular chamber (30) between the ignition chamber (24) and combustion chamber (13).

11. Apparatus according to Claim 6, characterised in that the combustion chamber (13) is installed in a by-pass line (15) branched from the exhaust gas pipe (6).

12. Apparatus according to Claim 6, characterised in that the combustion chamber (13) is encased by the exhaust gas pipe (6) so that the main exhaust gas stream (H) is guided through an outer annular chamber (42) between the exhaust gas pipe (6) and the wall of the combustion chamber (13).

13. Apparatus according to Claim 12, characterised in that the combustion chamber (13) is inserted approximately concentrically in the exhaust gas pipe (6) and at the leading edge is connected to a chamber (21), whereof the wall (22) is constructed to be curved towards the exhaust gas flow and comprises a central opening (20).

14. Apparatus according to Claim 13, characterised in that the chamber (21) adjoins a diaphragm (23), which comprises first openings (26) for dosing the first partial stream of exhaust gas (T1) and, radially outside the ignition chamber (24), second openings (27) for dosing the second partial stream of exhaust gas (T2).

15. Apparatus according to Claim 9, characterised in that the proportion of the first partial stream of exhaust gas (T1) amounts to 2 to 5% of the total exhaust gas stream (G).

16. Apparatus according to Claim 9, characterised in that the proportion of the second partial stream of exhaust gas (T2) amounts to 15 to 20% of the total exhaust gas stream (G).

17. Apparatus according to Claim 8, characterised in that the ignition chamber (24) is constricted in the manner of a venturi tube and that the opening (37) of the fuel nozzle (34) is located approximately at the narrow point (25) of the ignition chamber (24) or slightly therebehind.

18. Apparatus according to Claim 6, characterised in that the ignition device comprises two ignition electrodes (35), which are guided through the exhaust gas pipe (6), the combustion chamber wall (29) and the wall of the ignition chamber (24), so that their electrodes (36) are located opposite each other close in front of the opening (37) of the fuel nozzle (34).

19. Apparatus according to Claim 9, characterised in that an end section (33) of the combustion chamber (13), free from components, in which the first (T1) and the second partial stream of exhaust gas (T2) mix, is provided with openings (43) for the inflow of partial quantities (T3) of the main exhaust gas stream (H).

## Revendications

1. Procédé de nettoyage d'un filtre de suie (7) dans la conduite d'échappement (6) d'un moteur Diesel (1), en charge et pour tous les régimes moteur, selon lequel
a) un flux partiel (T0) est dérivé du flux total (G) de gaz d'échappement,
b) le flux partiel de gaz d'échappement (T0) est dirigé dans une chambre de combustion (13),
c) le flux partiel (T0), ou un premier flux partiel (T1) de gaz d'échappement (T1) dérivé du flux partiel (T0), est enflammé à l'aide de combustible dans la chambre de combustion (13), de sorte qu'un gaz chaud est produit,
d) le gaz chaud quittant la chambre de combustion (13) est réuni, en une ou plusieurs fois successives, à un flux principal de gaz d'échappement (H) dirigé en dehors de la chambre de combustion, et amené comme combustible gazeux au filtre de suie (7), où il engendre la combustion de la suie qui s'y est accumulée,
caractérisé
e) en ce que du carburant moteur liquide est injecté comme combustible à l'aide d'un injecteur de carburant (34) disposé dans la chambre de combustion (13), et est enflammé par un dispositif d'allumage électrique associé à l'injecteur,
f) et en ce que le carburant est alimenté dans une quantité telle que le gaz chaud possède un excédent de carburant, de sorte qu'une combustion du carburant vaporisé non encore brûlé a lieu lors de l'étape d).

2. Procédé selon la revendication 1, caractérisé en ce qu'un second flux partiel (T2), ou successivement d'autres flux partiels de gaz d'échappement, sont introduits dans le gaz enflammé à l'intérieur de la chambre de combustion (13).

3. Procédé selon la revendication 2, caractérisé en ce que le second flux partiel de gaz d'échappement (T2) est indirectement réchauffé par le gaz chaud avant son introduction dans ce dernier.

4. Procédé selon la revendication 1, caractérisé en ce que l'apport de carburant à l'injecteur est régulé, en fonction des points de fonctionnement respectifs du moteur, de telle sorte que, lorsque la température des gaz d'échappement du moteur augmente pendant la phase de régénération, on réduit la quantité de carburant injectée dans la chambre de combustion.

5. Procédé selon la revendication 4, caractérisé en ce que la quantité de carburant injectée est régulée en fonction de l'atteinte d'une température du mélange de gaz d'échappement d'environ 700°C avant l'entrée dans le filtre de suie.

6. Dispositif pour la mise en oeuvre du procédé selon la revendication 1 de nettoyage d'un filtre de suie (7) dans la conduite d'échappement (6) d'un moteur Diesel (1) en charge, avec une chambre de combustion (13) qui précède le filtre de suie (7) et dans laquelle sont incorporés un injecteur de carburant (34) et un dispositif d'allumage électrique associé,
caractérisé en ce que la chambre de combustion (13) est conçue pour le passage d'un flux partiel (T0) dérivé du flux total (G) de gaz d'échappement, et une dérivation contournant la chambre de combustion est prévue pour le flux principal résiduel (H) de gaz d'échappement, en ce que, pour toute la plage de régimes du moteur Diesel, les gaz d'échappement sont mélangés dans la chambre de combustion (13) au carburant injecté par l'injecteur (34) et sont enflammés par le dispositif d'allumage avec la part d'oxygène non brûlée présente dans les gaz d'échappement, et brûlés pour donner un gaz chaud, et en ce qu'un espace est prévu à la suite de la chambre de combustion (13) pour réunir le gaz chaud au flux principal (H) de gaz d'échappement.

7. Dispositif selon la revendication 6, caractérisé en ce que le flux partiel (T0) est égal à moins de 25% du flux total (G) de gaz d'échappement.

8. Dispositif selon la revendication 6 ou 7, caractérisé en ce qu'il est prévu une chambre d'allumage (24), qui communique avec la chambre de combustion (13) et est traversée par un flux partiel de gaz d'échappement.

9. Dispositif selon la revendication 8, caractérisé en ce que la chambre d'allumage (24) est disposée à l'intérieur de la chambre de combustion (13), en ce que la chambre d'allumage (24) est traversée par un premier flux partiel (T1) de gaz d'échappement, et une cavité (28) formée entre la paroi (29) de la chambre de combustion et la chambre d'allumage (24) est traversée par un second flux partiel (T2) de gaz d'échappement, et en ce que les deux flux partiels de gaz d'échappement (T1, T2) sont mélangés dans la chambre de combustion (13), en aval de la chambre d'allumage (24).

10. Dispositif selon la revendication 9, caractérisé en ce que le second flux partiel de gaz d'échappement (T2) est mis en giration à l'aide de déflecteurs en hélice (32), prévus dans une chambre annulaire intérieure (30) disposée entre la chambre d'allumage (24) et la chambre de combustion (13).

11. Dispositif selon la revendication 6, caractérisé en ce que la chambre de combustion (13) est incorporée dans une conduite de dérivation (15), dérivée de la conduite d'échappement (6).

12. Dispositif selon la revendication 6, caractérisé en ce que la chambre de combustion (13) est entourée par la conduite d'échappement (6), de telle sorte que le flux principal (H) de gaz d'échappement est dirigé dans une chambre annulaire extérieure (42) présente entre la conduite d'échappement (6) et la paroi de la chambre de combustion (13).

13. Dispositif selon la revendication 12, caractérisé en ce que la chambre de combustion (13) est incorporée de manière approximativement concentrique dans la conduite d'échappement (6) et est raccordée du côté d'entrée à une chambre (21), dont la paroi (22) est bombée en direction du flux de gaz d'échappement et présente une ouverture centrale (20).

14. Dispositif selon la revendication 13, caractérisé en ce que la chambre (21) se raccorde à un obturateur (23), qui présente des premières ouvertures (26) pour le dosage du premier flux partiel (T1) de gaz d'échappement et, radialement à l'extérieur de la chambre d'allumage (24), des secondes ouvertures (27) pour le dosage du second flux partiel (T2) de gaz d'échappement.

15. Dispositif selon la revendication 9, caractérisé en ce que le premier flux partiel (T1) est égal à 2 à 5% du flux total (G) de gaz d'échappement.

16. Dispositif selon la revendication 9, caractérisé en ce que le second flux partiel (T2) est égal à 15 à 20% du flux total (G) de gaz d'échappement.

17. Dispositif selon la revendication 8, caractérisé en ce que la chambre d'allumage (24) est étranglée à la manière d'un tube de Venturi, et en ce que l'embouchure (37) de l'injecteur de carburant (34) est disposée approximativement au point d'étranglement (25) de la chambre d'allumage (24), ou juste après ce point.

18. Dispositif selon la revendication 6, caractérisé en ce que le dispositif d'allumage comprend deux électrodes d'allumage (35) qui traversent la conduite d'échappement (6), la paroi (29) de la chambre de combustion et la paroi de la chambre d'allumage (24) de telle sorte que leurs électrodes (36) se font face juste devant l'embouchure (37) de l'injecteur de carburant (34).

19. Dispositif selon la revendication 9, caractérisé en ce qu'une partie terminale (33) de la chambre de combustion (13), qui est libre d'éléments incorporés et dans laquelle se mélangent le premier (T1) et le second (T2) flux partiels de gaz d'échappement, est dotée d'ajours (43) pour l'afflux de quantités partielles (T3) du flux principal (H) de gaz d'échappement.
